# EUROPÄISCHE PATENTSCHRIFT

(11) **EP 0 700 647 B1**
(45) Veröffentlichungstag und Bekanntmachung des Hinweises auf die Patenterteilung: **22.09.1999**
(21) Anmeldenummer: 95112388.4
(22) Anmeldetag: 07.08.1995
(51) Int. Cl.: A45D 40/06

(54) **Lippenstiftgerät mit Bremseinrichtung**
Lipstick with a braking device
Rouge à lèvres avec dispositif de freinage

(30) Priorität: 09.09.1994 DE 4432108
(43) Veröffentlichungstag der Anmeldung: 13.03.1996
(73) Patentinhaber: OEKAMETALL OEHLHORN GmbH & Co. KG, 96052 Bamberg (DE)
(72) Erfinder: Oehlhorn, Gerald, D-96047 Bamberg (DE)
(74) Vertreter: Böhme, Volker, Dipl.-Ing.

(56) Entgegenhaltungen:
- WO-A-86/03658
- FR-A- 1 518 658
- GB-A- 1 205 241
- US-A- 5 324 126

## Beschreibung

Die Erfindung betrifft ein Lippenstiftgerät, bei dem eine Drallhülse aus Kunststoff auf einem Schlitzrohr aus Kunststoff zwischen einem Widerlagerwulst und einem Ringsims des Schlitzrohres angeordnet ist und dem Ringsims eine Stirnkante zuwendet, und bei dem das Schlitzrohr einen Massenapf auf- und abbeweglich aufnimmt und die Drallhülse und das Schlitzrohr als eine mit radialer Spannung arbeitende jeweils einstückige Bremseinrichtung zusammenwirken, gemäß Oberbegriff des Patentanspruchs.

Bei einem bekannten (GB-A-1 205 241) Lippenstiftgerät dieser Art ist der Bremsring entlang seinem Umfang durch Schlitze unterbrochen. Der Bremsring weist eine Breite auf, die sich in Richtung der Mittelachse des Lippenstiftgeräts erstreckt, und liegt über seine gesamte Breite an der Ringsims-Mantelfläche an.

Bei einem weiteren bekannten (DE-B-34 25 591) Lippenstiftgerät endet die Drallhülse an dem Ringsims, der an der Stirnkante mit dem Außenumfang der Drallhülse fluchtet. Es ist durch die Praxis bekannt, an diesem Lippenstiftgerät eine Bremseinrichtung vorzusehen, indem das Schlitzrohr gegenüber dem Ringsims axial versetzt zwei Noppen bildet, an denen ein unterer Endstreifen der Drallhülse unter radialer Spannung anliegt. Die Bremseinrichtung wirkt dadurch, daß die einander diametral gegenüber angeordneten Noppen das Schlitzrohr im Querschnitt leicht oval verformen, wodurch das Schlitzrohr unter radialer Spannung steht. Wenn die Drallhülse mit dieser Bremseinrichtung relativ zum Schlitzrohr mit den Fingern gedreht wird, so spürt man, daß die Drehbewegung nicht genügend gleichmäßig, ruhig und ruckfrei erfolgt. Dieser Mangel tritt verstärkt auf, wenn die Drallhülse außen von einer metallenen Zierhülse überzogen ist, die dazu neigt, einen unrunden, ovalen Querschnitt anzunehmen.

Eine Aufgabe der Erfindung ist es nun, ein Lippenstiftgerät der eingangs genannten Art zu schaffen, bei dem die Bremseinrichtung gleichmäßiger, ruhiger bzw. ruckfreier wirkt als bisher. Das erfindungsgemäße Lippenstiftgerät weist, diese Aufgabe lösend, die kennzeichnenden Merkmale des Patentanspruchs auf.

Der kreisrund umlaufende Bremsring liegt gleichmäßig an dem Ringsims an, wodurch eine gleichmäßige, ruhige und ruckfreie Bremsung der Drehung der Drallhülse gegenüber dem Schlitzrohr gegeben ist. Dabei ist der Bremsring mit der Drallhülse einstückig, wodurch die Herstellung und die Montage des Lippenstiftgerätes einfach gehalten sind. Der Bremsring der Drallhülse greift über den Ringsims des Schlitzrohres, um die erwünschte Reibung zu ergeben. Der Bremsring ist in radialer Richtung etwas aufdehnbar und weist in radialer Richtung gegenüber der Drallhülse eine verringerte Wandstärke auf, um die erwünschte Erweiterbarkeit zu haben. Die Drallhülse stützt sich in axialer Richtung weiterhin mit der Stirnkante am Ringsims ab, wogegen die freie Endkante des Bremsrings frei von axialer Belastung ist. Ein solches axiales Anliegen des Bremsringes würde die erwünschte Gleichmäßigkeit, Ruhe und Ruckfreiheit des Bremsens beeinträchtigen. Der Bremsring sitzt an der Drallhülse einstückig und der bremsende Ringsims sitzt am Schlitzrohr. Durch die geneigte, schräge Gestaltung der Ringsims-Mantelfläche liegt der Bremsring nicht großflächig und unkonntrollierbar an, sondern nur mit der relativ kleinen Fläche des Ringstreifens. Auf diese Weise läßt sich der radiale Anpreßdruck zwischen Bremsring und Ringsims gut einstellen und kontrollieren.

Bei der Erfindung liegt vor, daß der Bremsring rundum in sich geschlossen ist. Dieser rundum in sich geschlossene Bremsring kann sich in dem erforderlichen geringen Ausmaß radial aufweiten, weil er in der Wandungsdicke dünn gehalten ist und der Kunststoff etwas elastisch dehnbar ist. Im Zusammenwirken mit der konischen Gestaltung des Ringsimses wird der in sich geschlossene bzw. ununterbrochen umlaufende Bremsring in Umfangsrichtung etwas gelängt, um die radiale Spannung zu erzeugen, welche die Bremsung in der erwünschten Weise bewirkt. Es genügt in der Regel, wenn der Bremsring relativ zur Drallhülse radial innen in der Wandstärke verjüngt ist und radial außen mit der Drallhülse fluchtet.

In der Zeichnung Ist eine bevorzugte Ausführungsform der Erfindung dargestellt und zeigt,
- Fig. 1: eine Seitenansicht mit Aufbruch eines Lippenstiftgerätes mit Bremseinrichtung,
- Fig.2: eine Einzelheit II aus Fig. 1 in einem gegenüber Fig.1 vergrößerten Maßstab.

Bei den Lippenstiftgeräten gemäß Zeichnung ist jeweils unten ein Fußstück 1 vorgesehen, das einstückig nach oben ragend ein Schlitzrohr 2 trägt, das an zwei einander gegenüberliegenden Seiten mit je einem axial verlaufenden Schlitz 3 versehen ist. Das Schlitzrohr 2 nimmt auf- und abverschiebbar einen Massenapf 4 auf, in den von oben her ein nicht gezeigter Lippenstift gesteckt wird. Der Massenapf 4 trägt nicht gezeigte radial wegragende Zapfen, die durch je einen der Schlitze 3 hindurchragen. Auf dem Schlitzrohr 2 sitzt drehbar eine Drallhülse 5, die an der Innenseite zwei Wendelbahnnuten 6 aufweist, in welche die radialen Zapfen des Massenapfes 4 greifen. Das Lippenstiftgerät wird vervollständigt von einer nicht gezeigten Verschlußkappe, die bei zurückgezogenem Massenapf von oben her über die Drallhülse 5 geschoben wird, und einer nicht gezeigten metallenen Zierhülse, die außen auf der Drallhülse sitzt.

Das Schlitzrohr 2 weist oben einen radial nach außen vorspringenden Widerlagerwulst 7 auf, der die Schlitze 3 ausspart, und unten vor dem Fußstück 1 einen Ringsims 8 auf, der geschlossen umläuft und von den Schlitzen 3 unbeeinflußt ist. Wie Fig.2 deutlich erkennen läßt, bildet die Drallhülse 5 am unteren Ende eine Stirnkante 9, die von oben auf dem Ringsims 8 aufsitzt und diesen radial nach außen hin beachtlich überragt. Von der Stirnkante 9 ragt nach unten ein Bremsring 10. Der Ringsims 8 weist eine Mantelfläche 12 auf, die sich nach unten hin konisch erweitert. Der Bremsring 10 liegt nur mit einem Endbereich 13 an einem durch gestrichelte Linie angedeuteten Ringstreifen 14 am Ringsims 8 an und hat im übrigen gegenüber der Mantelfläche 12 Spiel 15.

Das freie Ende des Bremsringes 10 hat gegenüber der Stufe des radial vorspringenden Fußstückes 1 Luft 16.

Gemäß Fig. 1 und 2 ist der Bremsring 10 rundum geschlossen und nur radial innen durch Aussparung in der Dicke verringert.

## Patentansprüche

1. Lippenstiftgerät,
bei dem eine Drallhülse (5) aus Kunststoff auf einem Schlitzrohr (2) aus Kunststoff zwischen einem Widerlagerwulst (7) und einem Ringsims (8) des Schlitzrohrs (2) angeordnet ist und dem Ringsims (8) eine Stirnkante (9) zuwendet,
bei dem das Schlitzrohr (2) einen Massenapf (4) auf- und abbeweglich aufnimmt und die Drallhülse (5) und das Schlitzrohr (2) als eine mit radialer Spannung arbeitende jeweils einstückige Bremseinrichtung zusammenwirken,
bei dem der Ringsims (8) an der Stirnkante (9) gegenüber dem Außenumfang der Drallhülse (5) radial, über den Umfang Freiraum bildend zurückspringt und eine in axialer Richtung konische Mantelfläche (12) bildet, und
bei dem die Drallhülse (5) sich in den Freiraum einstückig mit einem Bremsring (10) fortsetzt, der die konische Mantelfläche (12) mit einem Endbereich (13) zur Bremsung unter radialer Spannung mit einem Anpreßdruck kreisrund umlaufend gleichmäßig berührt und über den Umfang in der Wandstärke dünner als die Drallhülse (5) ist,
dadurch gekennzeichnet,
daß der Bremsring (10) rundum in sich geschlossen ist und nur mit einem Endbereich umlaufend an einem Ringstreifen (14) der konischen Ringsims-Mantelfläche (12) anliegt und daß aufgrund des Anpreßdrucks des Bremsrings (10) an der Ringsims-Mantelfläche (12) eine radiale Aufweitung des in sich geschlossenen Bremsrings (10) über dessen ganzen Umfang durch elastische Dehnung gegeben ist.

## Claims

1. A lipstick, wherein a plastics twisting sleeve (5) is arranged on a plastics slotted tube (2) between an abutment bead (7) and an annular moulding (8) of the slotted tube (2), and a radial edge (9) faces the annular moulding (8), wherein the slotted tube (2) holds a lipstick cup (4) which is movable up and down, and the twisting sleeve (5) and the slotted tube (2) co-operate as a one-piece braking device operating under radial stress, wherein the annular moulding (8) is set back radially at the radial edge (9) relative to the outer circumference of the twisting sleeve (5), forming a free space over the circumference, and forms an outer surface (12) tapering in the axial direction, and wherein the twisting sleeve (5) is formed in one piece with a braking ring (10) extending into the free space, the braking ring (10) having an end region (13) which uniformly contacts the conical outer surface (12) with a circumferential contact pressure for braking under radial stress, and having a smaller wall thickness over the circumference than the twisting sleeve (5), characterised in that the braking ring (10) is a closed ring and rests only with an end region in a circumferential manner against an annular strip (14) of the conical outer surface (12) of the annular moulding, and in that, owing to the contact pressure of the braking ring (10) against the outer surface (12) of the annular moulding, radial expansion of the closed braking ring (10) is produced over the entire circumference thereof by elastic stretching.

## Revendications

1. Bâton de rouge à lèvres,
dans lequel un fourreau tournant (5) en matière plastique est agencé sur un tube fendu (2) en matière plastique entre un bourrelet d'appui (7) et une moulure annulaire (8) du tube fendu (2), et présente une arête frontale (9) tournée vers la moulure annulaire (8),
dans lequel le tube fendu reçoit un godet de pâte (4) susceptible de se déplacer en va-et-vient, le fourreau tournant (5) et le tube fendu (2) coopérant à la manière d'un dispositif de freinage respectif d'une seule pièce, fonctionnant sous contrainte radiale,
dans lequel la moulure annulaire (8) est en retrait radial au niveau de l'arête frontale (9) par rapport à la périphérie extérieure du fourreau tournant (5), en formant un espace libre sur la périphérie et en formant une surface enveloppe (12) conique en direction axiale, et
dans lequel le fourreau tournant (5) se poursuit dans l'espace libre d'une seule pièce avec une bague de freinage (10) qui est en contact régulièrement et de façon circulaire sur la périphérie contre la surface enveloppe conique (12), au moyen d'une région terminale (13) et sous une pression d'appui, en vue d'assurer un freinage sous contrainte radiale, ladite région terminale ayant sur la périphérie une épaisseur de paroi plus mince que le fourreau tournant (5),
caractérisé en ce que
la bague de freinage (10) est entièrement fermée sur elle-même et s'applique uniquement par une région terminale de façon circonférentielle sur une bande annulaire (14) de la surface enveloppe (12) de la moulure annulaire, et en ce qu'en raison de la pression d'appui de la bague de freinage (10) contre la surface enveloppe (12) de la moulure annulaire, il en résulte un élargissement radial de la bague de freinage (10) fermée sur elle-même, par allongement élastique sur la totalité de sa périphérie.
